# EUROPÄISCHE PATENTSCHRIFT

(11) **EP 2 877 745 B1**
(45) Veröffentlichungstag und Bekanntmachung des Hinweises auf die Patenterteilung: **12.10.2016**
(21) Anmeldenummer: 13742212.7
(22) Anmeldetag: 25.07.2013
(51) Int. Cl.: F04B 13/00, F04B 15/06, F04B 53/06

(54) **DOSIERANLAGE SOWIE DOSIERPUMPE HIERFÜR**
METERING SYSTEM AND METERING PUMP THEREFOR
INSTALLATION DE DOSAGE AINSI QUE POMPE DE DOSAGE ASSOCIÉE

(30) Priorität: 27.07.2012 DE 102012106848
(43) Veröffentlichungstag der Anmeldung: 03.06.2015
(73) Patentinhaber: ProMinent GmbH, 69123 Heidelberg (DE)
(72) Erfinder: KAIBEL, Jens, 68623 Lampertheim-Hofheim (DE); SCHALL, Joachim, 70736 Fellbach (DE)
(74) Vertreter: WSL Patentanwälte Partnerschaft mbB
(86) Internationale Anmeldenummer: PCT/EP2013/065756
(87) Internationale Veröffentlichungsnummer: WO 2014/016388

(56) Entgegenhaltungen:
- EP-A1- 2 362 102
- EP-B1- 1 546 557
- WO-A1-85/01993
- DE-A1- 19 623 537

## Beschreibung

Die vorliegende Erfindung betrifft eine Dosieranlage zur Dosierung eines flüssigen Dosiermediums mit einer Saugleitung, die mit einem Dosiermedium mit dem Flüssigkeitsdruck pₛ gefüllt ist, und einer Druckleitung, die mit dem Dosiermedium mit dem Flüssigkeitsdruck p_{d} gefüllt ist, wobei die Saugleitung über ein als Dosierpumpe ausgebildetes Dosierorgan mit der Druckleitung verbunden ist. Mit Hilfe der Dosierpumpe kann dann Dosiermedium aus der Saugleitung in die Druckleitung gefördert werden. Hierzu weist die Dosierpumpe einen Förderraum auf, dessen Volumen mit Hilfe eines bewegbaren Verdrängerelementes, zum Beispiel einer Membran, derart verändert werden kann, dass in einer ersten Position des Verdrängerelementes der Förderraum ein minimales Volumen Vₘᵢₙ und in einer zweiten Position des Verdrängerelementes der Förderraum ein maximales Volumen Vₘₐₓ aufweist. Dabei ist der Förderraum über ein Druckventil mit der Druckleitung und über ein Saugventil mit der Saugleitung verbunden, so dass durch eine oszillierende Bewegung des Verdrängerelementes im Wechsel Dosiermedium aus der Saugleitung über das Saugventil in den Förderraum gesaugt und Dosiermedium aus dem Förderraum über das Druckventil in die Druckleitung abgegeben werden kann.

Solche Dosieranlagen und entsprechende Dosierpumpen sind seit langem bekannt.

In der EP 1 546 557 B1 ist eine als Membranpumpe ausgebildete Dosierpumpe beschrieben.

Beim Dosieren von Flüssigkeiten, insbesondere von ausgasenden Fördermedien, wie zum Beispiel Natriumhypochlorid (NaClO), können sich Luftblasen in der mit dem Sauganschluss verbundenen Saugleitung bilden und in den Dosierkopf gesaugt werden. Auch ist es möglich, dass sich in der Förderkammer Luftblasen bilden. Dies ist häufig nach längeren Dosierpausen, zum Beispiel nach einem Wochenende, der Fall. Da der Sauganschluss mit einer Saugleitung verbunden ist, die im einfachsten Fall als Schlauch ausgebildet ist und in einem Vorratsbehälter endet, kann es bei einem Austausch des Vorratsbehälters, insbesondere bei laufender Pumpe, vorkommen, dass die Saugleitung kurzzeitig nicht mehr mit dem Fördermedium verbunden ist und Luft ansaugt.

Befindet sich zu viel Gas im Förderraum einer oszillierenden Förderpumpe, dann kann es zu Störungen des Dosiervorgangs kommen, sofern die eigene Kompressionsfähigkeit der Pumpe aufgrund des eingeschlossenen Gasvolumens nicht ausreicht, um das Druckventil gegen den Flüssigkeitsdruck p_{d} und gegebenenfalls gegen die Rückschlagfeder und das Eigengewicht des Schließkörpers des Druckventils zu öffnen. Mit anderen Worten kann es passieren, dass, wenn der Gasanteil im Förderraum zu hoch wird, trotz der Bewegung des Verdrängerelementes von der zweiten in die erste Position sich der Druck im Förderraum nicht ausreichend erhöht, um das mit dem Druckanschluss verbundene Druckventil zu öffnen. Ursache dafür ist die im Vergleich zu Flüssigkeiten hohe Komprimierbarkeit von Gas.

Gelingt es daher dem Verdrängerelement nicht mehr, einen genügend hohen Druck zur Öffnung des Druckventils aufzubringen, wird das Fördermedium nicht gepumpt, das heißt die gewünschte Dosierung kann nicht erfolgen.

Um diesen Fehlerzustand verlassen zu können, ist es notwendig, die Kompressionsfähigkeit auf den am Druckanschluss anliegenden Gegendruck p_{d} wiederherzustellen.

Hierzu sind verschiedene Lösungsansätze bekannt. Im einfachsten Fall weist die Dosierpumpe eine verschraubbare Entlüftungsöffnung zum Förderraum auf, die manuell geöffnet werden kann, so dass die Dosierpumpe kurzzeitig nicht gegen den Flüssigkeitsdruck p_{d}, sondern gegen den Umgebungsdruck arbeiten muss, so dass das im Förderraum vorhandene Gas über die Entlüftungsöffnung entweichen kann. Nachteil dieses Verfahrens ist jedoch, dass ein manueller Eingriff notwendig ist.

Eine weitere Lösung besteht darin, entsprechende Entlüftungsöffnungen mit einem aktiv ansteuerbaren Ventil auszustatten und dieses Ventil in periodischen Abschnitten zu öffnen. Dieses Verfahren hat jedoch den Nachteil, dass die Entlüftungsöffnung auch geöffnet wird, wenn sich kein Gas im Förderraum befindet und daher ein gewisser Leckstrom des Fördermediums auftritt.

Bei der in der EP 1 546 557 B1 gezeigten Förderpumpe ist hingegen eine zusätzliche Verbindung zwischen Förderraum einerseits und Druckanschluss andererseits vorgesehen, die intermittierend geöffnet wird, um Flüssigkeit den Wiedereintritt von der Druckleitung in den Förderraum zu ermöglichen, wodurch gleichzeitig Gas aus dem Förderraum entweichen kann, so dass sich das Verhältnis zwischen kompressiblen Gasen und inkompressiblen Flüssigkeiten wieder verbessert und im Idealfall der am Druckanschluss anliegende Gegendruck p_{d} in der Förderkammer wieder erreicht werden kann.

Diese Lösung ist jedoch relativ aufwändig, da neben einer zusätzlichen Bypassleitung, ein dieses verschließendes Ventil sowie eine Ansteuervorrichtung zum Ansteuern des Ventils vorgesehen sein muss. Zudem verringert das intermittierende Öffnen des Bypassventils den Wirkungsgrad der Pumpe, da die Öffnung auch dann erfolgt, wenn kein Gas im Förderraum enthalten ist.

Ausgehend von dem beschriebenen Stand der Technik ist es Aufgabe der vorliegenden Erfindung, eine Dosieranlage sowie eine hierfür angepasste Dosierpumpe zur Verfügung zu stellen, die einen hohen Wirkungsgrad aufweist, keinen Leckstrom zeigt und die einfach aufgebaut ist.

Hinsichtlich der Dosieranlage wird diese Aufgabe dadurch gelöst, dass $\frac{{V}_{max}}{{V}_{min}} > \sqrt[κ]{\frac{{p}_{d}}{{p}_{s}}} ,$ wobei k = 1,5 ist.

Der Exponent k wird auch als Adiabatenexponent bezeichnet und ist eine physikalische Größe, die das Verhältnis der spezifischen Wärmekapazität eines Mediums bei konstantem Druck zu der spezifischen Wärmekapazität des Mediums bei konstantem Volumen beschreibt. Der Wert k ist für jedes Gas unterschiedlich und zudem noch termperaturabhängig. Es hat sich jedoch gezeigt, dass für k ein Wert von 1,5 verwendet werden kann, um alle praktisch relevanten Anwendungsfälle zu erfassen. Wie bereits eingangs erwähnt, muss das Verdrängungselement gegen den Gegendruck, d.h. den Druck *p_{d}* auf der Druckleitung arbeiten. Da in der Regel die Förderkammer über ein Rückschlagventil mit der Druckleitung verbunden ist, muss das Verdrängerelement zusätzlich gegen die Feder des Rückschlagventils und gegebenenfalls - je nach Anordnung des Schließkörpers des Ventils - gegen die Gewichtskraft des Schließkörpers arbeiten.

Erfindungsgemäß wird daher das Verhältnis aus dem maximalen Volumen Vₘₐₓ und dem minimalen Volumen Vₘᵢₙ des Förderraums derart groß gewählt, dass selbst dann, wenn der Förderraum vollständig mit Luft gefüllt ist, der notwendige Druck p_{d} erreicht werden kann. In den meisten Fällen wird der Flüssigkeitsdruck des Dosiermediums in der Saugleitung pₛ dem Atmosphärendruck entsprechen, wobei jedoch auch Anwendungsfälle denkbar sind, in denen die Saugleitung bereits unter Über- oder Unterdruck steht.

Das Verhältnis zwischen Vₘₐₓ und Vₘᵢₙ hängt somit von dem zu erwartenden Flüssigkeitsdruck p_{d} in der Druckleitung ab.

In einer bevorzugten Ausführungsform weist die Dosieranlage in der Druckleitung einen Flüssigkeitsdruck p_{d} > 7 bar, vorzugsweise p_{d} > 10 bar und am besten p_{d} > 16 bar auf. Insbesondere bei derart hohen Flüssigkeitsdrücken ist eine zuverlässige Entlüftung für eine genaue Dosierung von Vorteil.

Für typische Anwendungsfälle ist in einer bevorzugten Ausführungsform vorgesehen, dass $\frac{{V}_{max}}{{V}_{min}} \geq 4 ,$ vorzugsweise $\frac{{V}_{max}}{{V}_{min}} \geq 6$ und am besten $\frac{{V}_{max}}{{V}_{min}} \geq 8.$

Mit den genannten Verhältnissen lassen sich funktionssichere Dosieranlagen für die überwiegende Zahl an Anwendungsfällen erreichen.

Hinsichtlich der Dosierpumpe zur Verwendung in der beschriebenen erfindungsgemäßen Dosieranlage wird die Aufgabe dadurch gelöst, dass $\frac{{V}_{max}}{{V}_{min}} \geq 4 ,$ vorzugsweise $\frac{{V}_{max}}{{V}_{min}} \geq 6$ und am besten $\frac{{V}_{max}}{{V}_{min}} \geq 8.$

Durch die entsprechende Wahl des Verhältnisses zwischen dem maximalen Volumen und dem minimalen Volumen des Förderraums wird sichergestellt, dass eine Dosieranlage, bei der die Dosierpumpe eingesetzt wird, für die meisten Anwendungsfälle gewährleistet, dass selbst bei vollständig mit Luft gefülltem Förderraum die Eigenkompressibilität der Dosierpumpe groß genug ist, um die Luft aus dem Förderraum gegen den Flüssigkeitsdruck p_{d} der Druckleitung zu fördern.

In einer besonders bevorzugten Ausführungsform der Dosierpumpe ist vorgesehen, dass zwischen der ersten Position und der zweiten Position des Verdrängerelementes eine dritte Position des Verdrängerelementes vorgesehen ist, in welcher der Förderraum ein Arbeitsvolumen V_{A} aufweist, wobei Vₘᵢₙ < V_{A} < Vₘₐₓ ist, und die Dosierpumpe zwei Betriebsmodi aufweist, wobei in einem Dosiermodus das Verdrängerelement zwischen der ersten und der zweiten Position oder zwischen der zweiten und der dritten Position hin- und herbewegt wird, und in einem Entlüftungsmodus zwischen der ersten und der zweiten Position hin- und herbewegt wird.

Mit anderen Worten wird das maximale Hubvolumen (Vₘₐₓ - Vₘᵢₙ) nur während des Entlüftungsmodus erreicht, wobei während des normalen Dosiermodus das Hubvolumen nur (Vₘₐₓ - V_{A}) bzw. (V_{A} - Vₘᵢₙ) beträgt.

Ein kleineres Hubvolumen und damit einhergehend eine kleinerer Hub des Verdrängungselementes kann, insbesondere dann, wenn das Verdrängerelement als Membran ausgestaltet ist, die Lebensdauer des Verdrängungselement verlängern. Daher ist in einer bevorzugten Ausführungsform vorgesehen, dass der maximale Hub nur im Entlüftungsmodus stattfindet, während im Dosiermodus lediglich ein reduzierter Hub stattfindet.

In einer bevorzugten Ausführungsform ist daher eine Einrichtung vorgesehen, welche die Dosierpumpe in regelmäßigen Zeitabständen kurzzeitig in den Entlüftungsmodus schaltet. Beispielsweise könnte die Dosierpumpe jeden fünfzigsten oder jeden zweihundertsten Hub für einen Hub in den Entlüftungsmodus geschaltet werden, wodurch eventuell im Förderraum befindliches gasförmiges Medium, zuverlässig aus dem Förderraum herausgedrückt wird.

Alternativ dazu kann die Dosierpumpe auch eine Einrichtung zur Erkennung eines gasförmigen Mediums in der Förderkammer aufweisen, so dass eine Steuereinrichtung vorgesehen sein kann, welche die Dosierpumpe in den Entlüftungsmodus schaltet, wenn die Erkennungseinrichtung gasförmiges Medium im Kopf erkennt.

Weitere Vorteile, Merkmale und Anwendungsmöglichkeiten werden deutlich anhand der folgenden Beschreibung einer bevorzugten Ausführungsform und der zugehörigen Figuren. Es zeigen:
Figur 1 einen Querschnitt durch einen Dosierkopf einer erfindungsgemäßen Dosierpumpe und
Figur 2 eine perspektivische Draufsicht auf die in Figur 1 dargestellte Ausführungsform.

In Figur 1 ist eine Schnittansicht durch einen Dosierkopf einer Ausführungsform einer erfindungsgemäßen Dosierpumpe gezeigt. Der Dosierkopf 10 weist ein Verdrängerelement 1 auf, das mit einer Membran 2 verbunden ist. Durch die Bewegung des Verdrängerelementes 1 wird die Membran 2 hin- und herbewegt, so dass sich das Volumen des Förderraums 3 verändert. Der Förderraum 3 ist mit einem Sauganschluss 5 über zwei in Reihe geschaltete Rückschlagventile 8, 9, die das Saugventil bilden, verbunden. An den Sauganschluss 5 kann beispielsweise eine Saugleitung einer Dosieranlage angeschlossen werden, so dass Dosiermedium aus der Saugleitung in den Förderraum 3 gesaugt wird, wenn sich die Membran 2 zusammen mit dem Verdrängerelement 1 derart bewegt, dass sich das Volumen des Förderraums 3 vergrößert.

Der Förderraum 3 ist zudem mit einem Druckanschluss 4 über zwei in Reihe angeordnete Rückschlagventile 6, 7, die zusammen das Druckventil bilden, verbunden. Der Druckanschluss kann mit der Druckleitung einer Dosieranlage verbunden werden, so dass, wenn sich die Membran 2 zusammen mit dem Verdrängerelement 1 derart bewegt, dass das Volumen des Förderraums 3 reduziert wird, Dosiermedium über die beiden Rückschlagventile 6, 7 und den Druckanschluss 4 in die Druckleitung gedrückt wird.

In Figur 2 ist eine perspektivische Ansicht des Dosierkopfes 10 zu sehen und man erkennt sowohl den Druckanschluss 4 als auch den Sauganschluss 5.

Der Förderraum 3 besteht zum einen aus dem Raum, in dem sich die Membran hin- und herbewegt und zum anderen aus einem Druckkanal 11, welcher den Membranraum mit dem Rückschlagventil 7 verbindet, sowie einem Saugkanal 12, der den Membranraum mit dem Rückschlagventil 9 verbindet. Sowohl der Druckkanal 11 als auch der Saugkanal 12 bilden einen Teil des Förderraumvolumens. Das minimale Volumen Vₘᵢₙ des Förderraums 3, das mit Hilfe der beweglichen Membran 2 eingestellt werden kann, besteht daher mindestens aus dem Volumen des Druckkanals 11 und dem Volumen des Saugkanals 12.

Um das minimale Volumen Vₘᵢₙ des Förderraums möglichst gering zu wählen, sind hier sowohl der Druckkanal 11 als auch der Saugkanal 12 quer zur Bewegungsrichtung des Verdrängerelementes 1 angeordnet, das heißt die Bewegungsrichtung des Verdrängungselement schließt mit der Bewegungsrichtung eines Schließelementes des Druckventils und mit der Bewegungsrichtung eines Schließelementes des Saugventil einen Winkel von etwa 45° ein.

Bei der gezeigten Ausführungsform liegt das Verhältnis Vₘₐₓ/Vₘᵢₙ bei etwa 3. Dieses Verhältnis kann jedoch noch größer gewählt werden, wenn die Dosierpumpe gegen hohe Drücke pumpen soll.

### Bezugszeichenliste

- 1: Verdrängerelement
- 2: Membran
- 3: Förderraum
- 4: Druckanschluss
- 5: Sauganschluss
- 6, 7: Rückschlagventile
- 8, 9: Rückschlagventile
- 10: Dosierkopf
- 11: Druckkanal
- 12: Saugkanal

## Patentansprüche

1. Dosieranlage zur Dosierung eines flüssigen Dosiermediums mit einer Saugleitung, die mit einem Dosiermedium mit dem Flüssigkeitsdruck pₛ gefüllt ist, und einer Druckleitung, die mit dem Dosiermedium mit dem Flüssigkeitsdruck p_{d} gefüllt ist, wobei die Saugleitung über ein als Dosierpumpe ausgebildetes Dosierorgan mit der Druckleitung verbunden ist, mit der Dosiermedium aus der Saugleitung in die Druckleitung gefördert werden kann, wobei die Dosierpumpe einen Förderraum aufweist, dessen Volumen mit Hilfe eines bewegbaren Verdrängerelementes derart verändert werden kann, dass in einer ersten Position des Verdrängerelementes der Förderraum ein minimales Volumen Vₘᵢₙ und in einer zweiten Position des Verdrängerelementes der Förderraum ein maximales Volumen Vₘₐₓ aufweist, wobei der Förderraum über ein Druckventil mit der Druckleitung und über ein Saugventil mit der Saugleitung verbunden ist, so dass durch eine oszillierende Bewegung des Verdrängerelementes im Wechsel Dosiermedium aus der Saugleitung über das Saugventil in den Förderraum gesaugt und Dosiermedium aus dem Förderraum über das Druckventil in die Druckleitung abgegeben werden kann, **dadurch gekennzeichnet, dass** $\frac{{V}_{max}}{{V}_{min}} > \sqrt[κ]{\frac{{p}_{d}}{{p}_{s}}} ,$ wobei κ = 1,5 ist.

2. Dosieranlage nach Anspruch 1, **dadurch gekennzeichnet, dass** $\frac{{V}_{max}}{{V}_{min}} \geq 4 ,$ vorzugsweise $\frac{{V}_{max}}{{V}_{min}} \geq 6$ und am besten $\frac{{V}_{max}}{{V}_{min}} \geq 8.$

3. Dosieranlage nach Anspruch 1 oder 2, **dadurch gekennzeichnet, dass** der Flüssigkeitsdruck p_{d} > 7 bar, vorzugsweise p_{d} > 10 bar und am besten p_{d} > 16 beträgt.

4. Dosierpumpe in einer Dosieranlage nach Anspruch 1 oder 2, die einen Förderraum aufweist, dessen Volumen mit Hilfe eines bewegbaren Verdrängerelementes derart verändert werden kann, dass in einer ersten Position des Verdrängerelementes der Förderraum ein minimales Volumen Vₘᵢₙ und in einer zweiten Position des Verdrängerelementes der Förderraum ein maximales Volumen Vₘₐₓ aufweist, wobei der Förderraum über ein Druckventil mit einem Druckanschluss zur Verbindung mit einer Druckleitung und über ein Saugventil mit einem Sauganschluss zur Verbindung mit einer Saugleitung verbunden ist, **dadurch gekennzeichnet, dass** $\frac{{V}_{max}}{{V}_{min}} \geq 4 ,$ vorzugsweise $\frac{{V}_{max}}{{V}_{min}} \geq 6$ und am besten $\frac{{V}_{max}}{{V}_{min}} \geq 8$

5. Dosierpumpe nach Anspruch 4, **dadurch gekennzeichnet, dass** zwischen der ersten Position und der zweiten Position des Verdrängerelementes eine dritte Position des Verdrängerelementes vorgesehen ist, in welcher der Förderraum ein Arbeitsvolumen V_{A} aufweist, wobei Vₘᵢₙ < V_{A} < Vₘₐₓ ist, und die Dosierpumpe zwei Betriebsmodi aufweist, wobei in einem Dosiermodus das Verdrängerelement zwischen der zweiten und dritten Position hinund herbewegt wird, und in einem Entlüftungsmodus zwischen der ersten und der zweiten Position hin- und herbewegt wird.

6. Dosierpumpe nach Anspruch 4, **dadurch gekennzeichnet, dass** eine Einrichtung vorgesehen ist, welche die Dosierpumpe in regelmäßigen Zeitabständen kurzzeitig in den Entlüftungsmodus schaltet.

7. Dosierpumpe nach Anspruch 4, **dadurch gekennzeichnet, dass** eine Einrichtung zur Erkennung eines gasförmigen Mediums in der Förderkammer vorgesehen ist und eine Einrichtung vorgesehen ist, welche die Dosierpumpe in den Entlüftungsmodus schaltet, wenn die Erkennungseinrichtung gasförmiges Medium im Kopf erkennt.

8. Dosierpumpe nach einem der Ansprüche 4 bis 6, **dadurch gekennzeichnet, dass** die Bewegungsrichtung des Verdrängungselement mit der Bewegungsrichtung eines Schließelementes des Druckventils und/oder mit der Bewegungsrichtung eines Schließelementes des Saugventil einen Winkel zwischen 15° und 85°, vorzugsweise zwischen 30° und 60° und am besten zwischen 40° und 50° einschließt.

## Claims

1. Metering system for metering a liquid metering medium, with a suction line, which is filled with a metering medium at the liquid pressure pₛ, and a pressure line, which is filled with the metering medium at the liquid pressure p_{d}, wherein the suction line is connected to the pressure line by a metering member configured as a metering pump, with which metering medium can be conveyed from the suction line into the pressure line, wherein the metering pump has a conveying chamber, the volume of which can be changed with the aid of a movable displacement element in such a way that, in a first position of the displacement element, the conveying chamber has a minimum volume Vₘᵢₙ and, in a second position of the displacement element, the conveying chamber has a maximum volume Vₘₐₓ, the conveying chamber being connected by a pressure valve to the pressure line and by a suction valve to the suction line, so, by an oscillating movement of the displacement element, metering medium can alternately be sucked out of the suction line via the suction valve into the conveying chamber and metering medium can be discharged from the conveying chamber via the pressure valve into the pressure line, **characterised in that** $\frac{{V}_{max}}{{V}_{min}} > \sqrt[κ]{\frac{{p}_{d}}{{p}_{s}}} ,$ wherein κ = 1.5.

2. Metering system according to claim 1, **characterised in that** $\frac{{V}_{max}}{{V}_{min}} \geq 4 ,$ preferably $\frac{{V}_{max}}{{V}_{min}} \geq 6$ and at best $\frac{{V}_{max}}{{V}_{min}} \geq 8.$

3. Metering system according to claim 1 or 2, **characterised in that** the liquid pressure p_{d} > 7 bar, preferably p_{d} > 10 and at best p_{d} > 16.

4. Metering pump in a metering system according to claim 1 or 2, which has a conveying chamber, the volume of which can be changed with the aid of a movable displacement element in such a way that, in a first position of the displacement element, the conveying chamber has a minimum volume Vₘᵢₙ and, in a second position of the displacement element, the conveying chamber has a maximum volume Vₘₐₓ, wherein the conveying chamber is connected by a pressure valve to a pressure connection for connection to a pressure line and is connected by a suction valve to a suction connection for connection to a suction line, **characterised in that** $\frac{{V}_{max}}{{V}_{min}} \geq 4 ,$ preferably $\frac{{V}_{max}}{{V}_{min}} \geq 6$ and at best $\frac{{V}_{max}}{{V}_{min}} \geq 8.$

5. Metering pump according to claim 4, **characterised in that** provided between the first position and the second position of the displacement element is a third position of the displacement element, in which the conveying chamber has a working volume V_{A}, wherein Vₘᵢₙ < V_{A} < Vₘₐₓ, and the metering pump has two operating modes, wherein, in one operating mode, the displacement element is moved back and forth between the second and third position and, in a venting mode, it is moved back and forth between the first and the second position.

6. Metering pump according to claim 4, **characterised in that** a device is provided, which briefly switches the metering pump into the venting mode at regular time intervals.

7. Metering pump according to claim 4, **characterised in that** a device is provided for detecting a gaseous medium in the conveying chamber and a device is provided, which switches the metering pump into the venting mode when the detection device detects gaseous medium in the head.

8. Metering pump according to any one of claims 4 to 6, **characterised in that** the movement direction of the displacement element encloses an angle between 15° and 85°, preferably between 30° and 60° and at best between 40° and 50° with the movement direction of a closing element of the pressure valve and/or with the movement direction of a closing element of the suction valve.

## Revendications

1. Installation de dosage destinée à doser un milieu de dosage liquide, comportant une conduite d'aspiration remplie d'un milieu de dosage à la pression de liquide pₛ, et une conduite de refoulement remplie dudit milieu de dosage à la pression de liquide p_{d}, la conduite d'aspiration étant reliée à la conduite de refoulement par l'intermédiaire d'un organe de dosage réalisé sous forme d'une pompe de dosage permettant le refoulement de milieu de dosage depuis la conduite d'aspiration dans la conduite de refoulement, ladite pompe de dosage comportant une chambre de refoulement dont le volume peut être modifié à l'aide d'un élément de refoulement mobile, de manière à ce que la chambre de refoulement présente, dans une première position de l'élément de refoulement, un volume minimal Vₘᵢₙ et, dans une deuxième position de l'élément de refoulement, un volume maximal Vₘₐₓ, la chambre de refoulement étant reliée à la conduite de refoulement par l'intermédiaire d'une soupape de refoulement et à la conduite d'aspiration par l'intermédiaire d'une soupape d'aspiration, un mouvement oscillatoire de l'élément de refoulement permettant ainsi d'effectuer en alternance une aspiration du milieu de dosage à partir de la conduite d'aspiration au moyen de la soupape d'aspiration dans la chambre de refoulement et un transfert du milieu de dosage à partir de cette dernière au moyen de la soupape de refoulement dans la conduite de refoulement, **caractérisée en ce que** $\frac{{V}_{max}}{{V}_{min}} > \sqrt[κ]{\frac{{p}_{d}}{{p}_{s}}} ,$ k étant égal à 1,5.

2. Installation de dosage selon la revendication 1, **caractérisée en ce que** $\frac{{V}_{max}}{{V}_{min}} \geq 4 ,$ de préférence $\frac{{V}_{max}}{{V}_{min}} \geq 6$ et le mieux $\frac{{V}_{max}}{{V}_{min}} \geq 8.$

3. Installation de dosage selon la revendication 1 ou la revendication 2, **caractérisée en ce que** la pression de liquide P_{d} > 7 bars, de préférence P_{d} > 10 bars, et le mieux P_{d} >16.

4. Pompe de dosage dans une installation de dosage selon la revendication 1 ou la revendication 2, présentant une chambre de refoulement dont le volume peut être modifié à l'aide d'un élément de refoulement mobile de manière à ce que la chambre de refoulement présente, dans une première position de l'élément de refoulement, un volume minimal Vₘᵢₙ et, dans une deuxième position de l'élément de refoulement, un volume maximal Vₘₐₓ, la chambre de refoulement étant reliée, par l'intermédiaire d'une soupape de refoulement, à un raccord de refoulement de liaison à une conduite de refoulement et, par l'intermédiaire d'une soupape d'aspiration, à un raccord d'aspiration de liaison à une conduite d'aspiration, **caractérisée en ce que** $\frac{{V}_{max}}{{V}_{min}} \geq 4 ,$ de préférence $\frac{{V}_{max}}{{V}_{min}} \geq 6$ et le mieux $\frac{{V}_{max}}{{V}_{min}} \geq 8.$

5. Pompe de dosage selon la revendication 4, **caractérisée en ce que**, entre la première position et la deuxième position de l'élément de refoulement, il est prévu une troisième position de l'élément de refoulement dans laquelle la chambre de refoulement présente un volume de travail V_{A}, tel que Vₘᵢₙ < VA < Vₘₐₓ et la pompe de dosage présente deux modes de fonctionnement, l'élément de refoulement étant, dans un mode de dosage, déplacé dans un sens et dans l'autre entre la deuxième et la troisième position, et, dans un mode de purge, entre la première et la deuxième position.

6. Pompe de dosage selon la revendication 4, **caractérisée en ce qu'**il est prévu un dispositif commutant pendant un court laps de temps et à intervalles réguliers la pompe de dosage en mode de purge.

7. Pompe de dosage selon la revendication 4, **caractérisée en ce qu'**il est prévu un dispositif de reconnaissance d'un milieu gazeux dans la chambre de refoulement et un dispositif qui commute la pompe de dosage en mode de purge lorsque le dispositif de reconnaissance reconnaît un milieu gazeux dans la tête.

8. Pompe de dosage selon l'une quelconque des revendications 4 à 6, **caractérisée en ce que** le sens de déplacement de l'élément de refoulement forme un angle compris entre 15° et 85°, de préférence entre 30° et 60° et le mieux entre 40° et 50° avec la direction de déplacement d'un élément de fermeture de la soupape de refoulement et/ou a direction de déplacement d'un élément de fermeture de la soupape d'aspiration.
